# FASCICULE DE BREVET EUROPEEN

(11) **EP 0 011 037 B1**
(45) Date de publication et mention de la délivrance du brevet: **23.11.1983**
(21) Numéro de dépôt: 79400809.4
(22) Date de dépôt: 31.10.1979
(51) Int. Cl.: C10J 3/20, C10J 3/66, C10J 3/02

(54) **Procédé de gazéification et gazogène**
Vergasungsverfahren und Vergasungsvorrichtung
Process for gasification and device for such process

(30) Priorité: 06.11.1978 FR 7831356
(43) Date de publication de la demande: 14.05.1980
(73) Titulaire: CENTRE NATIONAL DU MACHINISME AGRICOLE, DU GENIE RURAL, DES EAUX ET DES FORETS (CEMAGREF), F-92160 Antony (FR)
(72) Inventeur: Lucas, Jean Marie, F-75005 Paris (FR); Molle, Jean-François, F-94600 Choisy-Le-Roi (FR)
(74) Mandataire: Joly, Jean-Jacques

## Description

La présente invention concerne un procédé de gazéification et un gazogène pour le traitement de matières végétales grosses.

Dans un gazogène à lit fixe, le contact entre les matières végétales traitées et les gaz chauds de traitement est réalisé par circulation de ces gaz à travers un lit de matières. Celles-ci doivent se présenter sous forme de particules de poids suffisant pour ne pas être entraînées par les gaz chauds. Le domaine d'application du gazogène selon l'invention est donc limité aux matières végétales grosses. Pour illustrer ce que l'on entend ici par ces termes, on peut citer, à titre d'exemples non limitatifs, les bûches de bois, les coques de noix ou de noix de coco, les coques de palmiste, les bourres de noix de coco, les rafles de maïs, la tourbe, etc. D'autres matières végétales plus fines, par exemple la paille, peuvent aussi être utilisées si elles ont été préalablement agglomérées.

Des gazogènes à lit fixe sont connus depuis longtemps, par exemple les gazogènes De Lacotte. Ceux-ci sont constituées par une tour chargée par le haut en matières à traiter et à la base de laquelle sont récupérés les cendres et les gaz produits, les matières subissant successivement le séchage, la pyrolyse et la gazéification.

Des gaz sont récupérés au sommet du gazogène, mélangés à de l'air de combustion, et les gaz très chauds produits sont réinjectés dans le gazogène sensiblement à la limite des zones de pyrolyse et de gazéification. Une partie des gaz réinjectés remonte dans le gazogène, - assurant la pyrolyse et le séchage et se chargeant de goudrons produits par la pyrolyse, ces goudrons étant éliminés par cracking après le mélange à l'air de combustion. L'autre partie des gaz descend dans le gazogène et assure la gazéification.

Ces gazogènes connus présentent divers inconvénients.

En premier, le traitement est très lent et cela conduit à des gazogènes de grande taille. Ainsi, il a été réalisé des gazogènes à bois De Lacotte atteignant 20 m de haut pour un diamètre de 3 m et d'un débit de 1 T/h, 24 heures pouvant s'écouler entre le moment où une bûche est introduite en haut du gazogène et celui où les cendres de cette bûche sont récupérées en bas du gazogène. L'encombrement et le coût de construction de tels gazogènes sont prohibitifs et leur exploitation est malaisée.

En second lieu, il est extrêmement difficile de réaliser l'injection des gaz chauds de façon uniforme dans toute la section transversale du produit contenu dans le gazogène, au niveau où cette injection a lieu. Même si plusieurs orifices d'injection sont prévus tout autour du gazogène, il y a un refroidissement notable des gaz avant que ceux-ci parviennent au contact du produit situé au centre. Pour remédier à cela, il est connu de former un rétrécissement de la section transversale du gazogène au niveau de l'injection des gaz chauds afin de réaliser cette injection aussi près que possible de l'axe du gazogène. Toutefois, il s'avère que le rétrécissement perturbe l'écoulement des matières traitées du fait notamment de prises en masse du produit et de formation de voûte causées par la présence de goudrons produits lors de la pyrolyse.

Un autre inconvénient encore des gazogènes à lit fixe verticaux du type De Lacotte est qu'ils offrent des possibilités très réduites de réglage du débit de gaz produits. Ce réglage ne peut en effet se faire qu'en modifiant la quantité d'air de combustion servant à produire les gaz chauds, d'où une faculté de réglage limitée. De surcroît, le temps de réponse du gazogène est très long, c'est-à-dire qu'il s'écoule un long intervalle de temps entre l'instant..où le réglage est effectué et l'instant où il produit ses effets.

Il a été propose dans le brevet GB 352.271, de réaliser un gazogène comportant une zone verticale d'alimentation et de pyrolyse et une zone horizontale de gazéification dont la paroi inférieure est formée par le tapis d'un convoyeur. Les gaz recyclés sont mélanges à l'air de combustion sous la chambre horizontale et injectés par dessous dans la couche des matières à traiter. Le recyclage est réalisé sensiblement de la même façon que dans le gazogène De Lacotte et n'apporte rien de plus. On notera en plus que le gazogène du brevet GB 352.271 ne peut être utilisé pour la gazéification de matières dont les cendres ont une basse température de fusion, en particulier les matières végétables, au risque d'obturer les passages 'aménagés au travers du convoyeur.

La présente invention a pour but de remé dier à ces incovénients. Plus précisément, la présente invention a pour but de fournir un procédé de gazéification et un gazogène particulièrement adaptés au traitement de matières végétales grosses et possédant notamment les propriétés suivantes:
- à production égale, une durée de traitement, un encombrement et un coût d'installation et d'exploitation très nettement réduits par rapport aux gazogènes à lit fixe connus évoqués plus haut,
- traitement par les gaz chauds du contenu du gazogène de façon uniforme dans toute sa section transversale,
-gazéification totale avec production de gaz exempts de goudrons,
- possibilités de réglage plus étendues que dans les gazogènes connus et avec un temps de réponse plus court.

Ce but est atteint par un procédé selon lequel les matières végétales sont déplacées dans une chambre de traitement fixe ayant des extrémités opposées arrière et avant, les matières progressant de l'arrière vers l'avant de la chambre sous l'action de moyens mécaniques d'entraînement en étant soumises successivement à des opérations de séchage, pyrolyse et gazéification dans des zones successives de la chambre, des gaz chauds sont produits dans une zone libre de matières à traiter située dans la chambre devant l'e talus naturel créé à l'avant des matières contenues dans la chambre, des gaz sont prélevés de la chambre et sont recyclés dans ladite zone située devant le talus naturel de matières, et, des gaz produits sont extraits de la chambre de traitement, procédé caractérisé en ce que:
- les gaz recyclés sont prélevés par aspiration à l'extrémité arrière de la chambre, ce qui produit un courant forcé de gaz chauds en direction de l'arrière de la chambre, à travers toutes les matières contenues dans la chambre et sur toute la section transversale de celle-ci et des goudrons produits dans la zone de pyrolyse sont véhiculés par les gaz recyclés et éliminés par la chaleur dans ladite zone située à l'avant du talus de matières,
- la température des gaz recyclés est au moins égale à 500° C après avoir traversé les matières contenues dans la chambre, et
⁼ les gaz produits sont extraits à l'avant de la zone de pyrolyse après avoir traversé des matières contenues dans la zone de gazéification.

Ce but est également atteint par un gazogène qui comporte: une chambre de traitement ayant une extrémité arrière et une extrémité avant; un dispositif d'alimentation de la chambre en matières à traiter située à l'extrémité arrière de la chambre; un dispositif mécanique d'entraînement pour faire progresser les matières à traiter entre l'extrémité arrière et l'extrémité avant de la chambre; une ouverture d'évacuation formée dans la partie inférieure de la chambre à l'avant de celle-ci; une sortie pour les gaz produits par la gazéification; un générateur de gaz chauds à l'avant du talus naturel de matières contenues dans la chambre; et un conduit de recyclage pour recycler à l'avant de la chambre des gaz prélevés à travers une sortie située à l'arrière de la chambre, gazogène dans lequel, conformément à l'invention un dispositif d'aspiration est disposé dans le conduit de recyclage pour établir une circulation forcée de gaz à travers le lit de matières et recycler des gaz.

Le recyclage avec aspiration établit une circulation forcée de gaz chauds dans le gazogène, ce qui permet de mettre les matières à traiter introduites dans la chambre de traitement directement en contact avec des gaz à température relativement élevée. Le séchage et la pyrolyse sont donc effectués très rapidement. Les gaz de pyrolyse sont amenés dans l'espace libre situé devant le talus naturel, espace où a lieu leur combustion. Par talus naturel, on entend ici la forme que prend librement sous l'action de la pesanteur l'extrémité avant du lit de matières contenues dans la chambre de traitement. Comme ce talus naturel n'a besoin d'aucune pièce de soutien, telle que grille ou paroi, fragile dans les conditions thermiques requises par la gazéification et limitant la température de travail, ce talus est attaqué directement par l'avant et sur toute la section du gazogène par les gaz de combustion. Ceci, allié à la circulation forcée des gaz à travers le lit de matières est un facteur supplémentaire de rapidité et d'achèvement des réactions chimiques. L'utilisation des gaz de combustion chauds est donc optimisée pour obtenir une gazéification rapide. Cette vitesse de traitement élevée conduit à un gazogène ayant des dimensions relativement restreintes et un coût raisonnable.

Le problème de l'injection uniforme de gaz chauds dans toute la section transversale du contenu du gazogène est résolu puisque cette injection se fait sur toute la surface du talus naturel. On notera, à ce propos, que l'admission des gaz chauds à travers des orifices formés à l'extrémité inférieure d'un gazogène vertical connu, pour réaliser une injection sur toute la section transversale, est irréalisable car ces orifices seraient soumis à des efforts mécaniques importants dans des conditions thermiques sévères et très rapidement obturés par les cendres accumulées et agglomérées.

On note encore qu'une possibilité de modification du débit de gaz produits est offerte par la réglage du débit des gaz recyclés. De surcroît, du fait que la vitesse de réaction est élevée, et dépend essentiellement du recyclage, le temps de réponse de gazogène à un tel réglage est très court.

Le gaz comburant utilisé peut être de l'air ou de l'oxygène. Or, la gazéification à l'oxygène en vue notamment de produire du gaz de synthèse occasionne des températures telles que les cendres de matières végétales, y compris la tourbe, fondent inévitablement dans la zone de gazéification, leur température de fusion étant d'environ 800° C. Un avantage du gazogène conforme à l'invention est que dans le cas d'une combustion à l'air ou à l'oxygene, les gaz de combustion ne sont pas injectés directement dans la masse de matières, mais dans un espace libre situé à l'avant du talus de matières et autorisant leur dilution avant injection.

D'autres particularités et avantages du procédé et du gazogène de l'invention ressortiront"à la lecture de la description d'un mode particulier de réalisation de ce gazogène, description faite ci-après, à titre indicatif mais non limitatif, en référence aux dessins joints sur lesquels:
- la figure 1 est une vue très schématique en élévation latérale d'un gazogène conforme à l'invention,
-la figure 2 est une vue très schématique du gazogène illustré par la figure 1, vue en élévation et en coupe longitudinale médiane suivant la ligne II-II de la figure 4,
- la figure 3 est une vue en coupe transversale suivant la ligne III-lll de la figure 2, et
-la figure 4 est une vue de dessus en coupe suivant la ligne IV-IV de la figure 3.

Le gazogène représenté sur les figures 1 à 4 comporte essentiellement une chambre de traitement horizontale 10, un dispositif d'alimentation 20 pour alimenter la chambre 10, à son extrémité arrière 10a, en matières à traiter, un dispositif d'avance 21 pour faire progresser les matières à traiter à travers la chambre 10, un générateur 30 d'alimentation en gaz chauds de la chambre 10 à son extrémité avant 1 Ob, et un dispositif de recyclage 40.

La chambre 10 présente la forme d'un tunnel horizontal dont la paroi latérale 11 est en matériau réfractaire et qui est prolongé, à l'arrière, par une chambre d'alimentation 22 et obturée, à l'avant, par une cloison frontale 1 Oc . Dans le plancher 11 a de la chambre 10 sont formées, de l'arrière vers l'avant, une première sortie 12 munie d'une grille 12a, une deuxième sortie 13 munie d'une grille 13a et une ouverture d'évacuation 14.

La sortie 12 est formée à l'extrémité arrière du plancher 11 a, ou à proximité immédiate de cette extrémité arrière.

La sortie 13 est la sortie de gaz produits par le gazogène ; elle est formée dans la partie médiane du tunnel ou légèrement du côté avant de celui-ci. Une conduite de sortie- 18 est branchée sur la sortie 13 et s'ouvre, en 18a, vers l'arrière du gazogène, dans un compartiment 13b situé sous la grille 13a.

L'ouverture 14 est formée sur toute la largeur du plancher 1 a à son extrémité avant. Elle communique, par un conduit vertical 15, avec un bac 16 qui est situé au-dessous de la chambre 11 et où sont receuillies les cendres. des matières traitées dans le gazogène. Un joint d'eau schématisé en 17 est prévu pour compenser la différence des pressions régnant à l'extérieur et à l'intérieur du gazogène lorsque ce dernier est en fonctionnement.

La chambre d'alimentation 22 est surmontée d'un sas 23 d'admission des matières à traiter. Un poussoir ou piston 21 peut coulisser horizontalement dans la chambre 22 sur toute la longueur de celle-ci. Le piston 21 est muni d'un chapeau 21 a fixé sur sa face avant, en surplomb sur celle-ci.

Lorsque le piston est dans sa position extrême arrière (en traits interrompus sur la figure 2), le contenu du sas 23 peut être introduit dans la chambre 22. L'avance du piston 21 est ensuite commandée à une vitesse constante et lente égale à celle à laquelle le traitement thermique des matières est effectué dans la chambre 10. Sous la poussée du piston 21, les matières à traiter fraîchement introduites ont tendance à remonter vers le haut. Toutefois, cette remontée est limitée par le chapeau 21 a et il ne peut y avoir de coincement de matières à traiter entre la face avant du piston et le bord inférieur avant 23a du sas 23, coincement qui bloquerait l'avance du piston. Lorsque le piston est dans sa position extrême avant (représentée en traits pleins sur la figure 2), il est ramené rapidement en position arrière pour permettre un nouveau chargement de la chambre 22.

A l'avant de la chambre 10 débouche au moins un injecteur 31 de gaz comburant, par exemple oxygène ou air de combustion. De préférence plusieurs injecteurs 31 forment une rangée horizontale, à un niveau situé immédiatement au-dessus de celui du plancher 11 a. Le, ou chaque, injecteur 31 est alimenté par une conduite 36 provenant d'un échangeur de chaleur 33. Ce dernier reçoit la conduite 18 et une conduite 34 d'alimentation en gaz comburant froid, par exemple en air froid. Cet air froid est réchauffé dans l'échangeur 33 par les calories véhiculées par les gaz produits par le gazogène lesquels, refroidis, sont évacués par une conduite 19.

Au niveau de chaque injecteur 31, débouche une ouverture 32 qui est alimentée en gaz par un conduit de recyclage 41 relié à la sortie 12. L'ensemble 31-32 est agencé pour assurer un . bon mélange entre gaz comburant et gaz recyclés combustibles, comme dans un brûleur à gaz classique.

Un dispositif d'aspiration 42 constitué par un ventilateur réfractaire supportant les températures élevées est disposé entre un conduit 43 branché à la sortie 12 et le conduit 41. Le conduit 43 s'ouvre, en 43a, vers l'arrière du gazogène, dans un compartiment 12b situé sous la grille 12a.

Au moins un brûleur 35, pouvant être alimenté en combustible est disposé à l'arrière de la chambre 10.

Le fonctionnement du gazogène décrit ci- avant est le suivant:
La chambre de traitement 10 étant chargée en matières à gazéifier, le ou chaque brûleur 35 est mis en marche, ainsi qu l'aspirateur 42.

La chambre 22 étant chargée et le piston 21 étant en position arrière, le mouvement d'avance de ce dernier est commandé dès que les opérations de séchage, pyrolyse et gazéification ont démarré.

La phase de démarrage du fonctionnement du gazogène étant terminée, ce que l'on peut constater en observant le débit de gaz produits, le brûleur 35 est coupé. Les gaz chauds sont alors produits par la réaction des gaz recyclés par le conduit 41 avec l'air ou l'oxygène de combustion injecté à l'avant de la chambre 10.

Les gaz de combustion chauds sont produits à l'avant de la chambre 10 dans un espace libre contenu dans cette chambre et situé devant le talus naturel formé à l'avant des matières contenues dans la chambre 10. Les particules de matières les plus proches de l'ouverture 14 sont attaquées par les gaz les plus chauds (environ 1200° C). Le carbone restant éventuellement au coeur de ces particules est ainsi atteint et les cendres rejetées ont été complètement gazéifiées.

Les gaz chauds progressent de l'avant vers l'arrière à travers les matières à traiter sous l'effet de l'aspiration par le ventilateur 42. La disposition des sorties 12 et 13 dans le plancher de la chambre 10 impose aux gaz de combustion de traverser le lit de matières à traiter sur tôute son épaisseur et pratiquement dans toute la chambre.

Dans la zone de gazéification G, la température des gaz décroît progressivement, et atteint environ 800° C au niveau de la sortie 13. Les gaz non captés par cette sortie traversent, vers l'arrière, les zones de pyrolyse P et de séchage S avant d'être repris dans le conduit de recyclage par la sortie 12. La température des gaz recyclés est d'au moins 500° C, environ 600 à 700° C.

Dans les zones de séchage et de pyrolyse, la température des gaz est relativement élevée. Le temps nécessaire à ces opérations est donc court. La longueur des zones de séchage et de pyrolyse est de ce fait assez réduite.

Lors de la traversée de la zone de pyrolyse, les gaz se chargent des goudrons produits par la pyrolyse. Ces goudrons sont véhiculés par les gaz recyclés. Comme ceux-ci sont injectés dans la flamme créée à l'avant de la chambre 10, la température dans cette zone assure leur élimination par crackage ou par combustion.

Comme indiqué plus haut, la sortie 13 est la sortie où est prélevé le gaz produit par le gazogène. Pour éviter la présence de goudrons dans ce gaz, il est souhaitable que la sortie 13 soit située en avant de la zone de pyrolyse ou à la limite entre celle-ci et la zone de gazéification. Pratiquement, cela signifie que la sortie 13 est située à une distance de l'ouverture 14, à l'avant de la chambre 10, comprise environ entre L/4 et L/2, L désignant la distance entre l'extrémité arrière de la chambre 10 et l'ouverture 14.

Les sorties 12 et 13 sont pratiquées dans le plancher 1 1 de la chambre 10. Les gaz chauds traversant les matières contenues dans la chambre viennent ainsi nécessairement au contact des matières situées dans le bas de la chambre 10, ce qui pourrait ne pas être le cas si les ouvertures 12 et 13 étaient situées à une certaine hauteur au-dessus du plancher 1 a. Toutefois, il est possible d'envisager, en particulier pour la sortie 12, de former plusieurs ouvertures formées dans le plancher et les côtés de la chambre 10 et reliées au conduit de recyclage.

L'avance des matières dans la chambre 10 est produite par le piston 21. On notera que les matières pénétrant dans la chambre sont portées d'emblée à une température élevée (plusieurs centaines de °C). La carbonisation des matières est très rapide. Les matières à traiter deviennent donc très vite friables, en particulier au voisinage de la paroi 11 ce qui empêche tout coincement de ces matières susceptible de s'opposer à l'effort exercé par le piston 21. L'avance du piston 21 est interrompue lorsqu'il parvient à l'avant de la chambre 22, cette interruption ne durant que le temps nécessaire pour ramener le piston 21 dans sa position arrière et remplir la chambre 22. Le mouvement d'avance du piston 21 peut alors aussitôt reprendre.

La vitesse d'avance du piston 21 est déterminée en fonction de la vitesse de traitement dans la chambre.

Cette vitesse de traitement est relativement élevée, dans le cas présent, du fait que les matières à traiter sont soumises à des températures élevées dès leur entrée dans la chambre 10.

La vitesse de traitement est non seulement fonction de la température des gaz traversant le lit de matières à traiter, mais aussi, et surtout, fonction du débit des gaz recyclés et, par là- même, du débit des gaz traversant la chambre 10. Ainsi, un fort recyclage se traduit par un fort écoulement da gaz dans la zone de gazéification et, par suite, par une vitesse de réaction élevée.

En plus du réglage de la quantité d'air ou d'oxygène de combustion injecté, il existe donc une possibilité de réglage du débit de gaz recyclés pour ajuster la vitesse de traitement et la quantité de gaz produits à des valeurs souhaitées.

Le réglage du débit de gaz recyclés peut être effectué en ajustant la position d'un volet réglable inséré dans le conduit 43 ou en modifiant la vitesse du ventilateur d'aspiration 42.

Comme la vitesse de traitement est assez élevée et dépend essentiellement du recyclage, le temps de réponse du gazogène à une modification du débit de gaz recyclés est relativement court.

Bien entendu, diverses modifications ou adjonctions pourront être apportées au mode de réalisation décrit plus haut d'un gazogène conforme à l'invention, sans pour cela sortir du cadre de protection défini par les revendications annexées.

On notera en particulier qu'il est possible d'augmenter la vitesse du piston pour l'amener à une valeur telle que la gazéification ne peut avoir lieu afin de produire du charbon de bois.

## Revendications

1. Procédé de gazéification de matières grosses, procédé selon lequel:
- les matières végétales sont déplacées dans une chambre de traitement fixe ayant des extrémités opposées arrière et avant, les matières progressant de l'arrière vers l'avant de la chambre sous l'action de moyens mécaniques d'entraînement en étant soumises successivement à des opérations de séchage, pyrolyse et gazéification dans des zones successives de la chambre,
- des gaz chauds sont produits dans une zone libre de matières à traiter située dans la chambre devant le talus naturel créé à l'avant des matières contenues dans la chambre,
-des gaz sont prélevés de la chambre et sont recyclés dans ladite zone située devant le talus naturel de matières, et
- des gaz produits sont extraits de la chambre de traitement, caractérisé en ce que:
- les gaz recyclés sont prélevés par aspiration à l'extrémité arrière de la chambre, ce qui produit un courant forcé de gaz chauds en direction de l'arrière de la chambre, à travers toutes les matières contenues dans la chambre et sur toute la section transversale de celle-ci et des goudrons produits dans la zone de pyrolyse sont véhiculés par les gaz recyclés et éliminés par la chaleur dans ladite zone située à l'avant du talus de matières,
- la température des gaz recyclés est au moins égale à 500° C après avoir traversé les matières contenues dans la chambre, et
- les gaz produits sont extraits à l'avant de la zone de pyrolyse après avoir traversé des matières contenues dans la zone de gazéification.

2. Procédé selon la revendication 1, caractérisé en ce que la température des gaz recyclés est comprise entre 600 et 700° C.

3. Procédé selon l'une quelconque des revendications 1 et 2, caractérisé en ce que les gaz recyclés sont prélevés à la partie arrière de la chambre au moins à travers une ouverture située sous les matières contenues dans la chambre.

4. Procédé selon l'une quelconque des revendications 1 à 3, caractérisé en ce que les gaz chauds sont produits en ajoutant un gaz comburant aux gaz recyclés.

5. Gazogène comportant: une chambre de traitement (10) ayant une extrémité arrière (10a) et une extrémité avant (1 Ob); un dispositif d'alimentation (20) de la chambre en matières à traiter situé à l'extrémité arrière (10a) de la chambre; un dispositif mécanique d'entraînement (21) pour faire progresser les matières à traiter entre l'extrémité arrière et l'extrémité avant de la chambre; une ouverture d'évacuation (14) formée dans la partie inférieure de la chambre à l'avant de celle-ci; une sortie (13) pour les gaz produits par la gazéification; un générateur (30) de gaz chauds à l'avant du talus naturel de matières contenus dans la chambre; et un conduit de recyclage (41) pour recycler à l'avant de la chambre des gaz prélevés à travers une sortie située à l'arrière de la chambre, caractérisé en ce qu'un dispositif d'aspiration (42) est disposé dans le conduit de recyclage (41) pour établir une circulation forcée de gaz à travers le lit de matières, et recycler des gaz.

6. Gazogène selon la revendication 5, caractérisé en ce que la sortie pour les gaz recyclés (12) est formée à l'extrémité arrière du plancher (11 a) de la chambre (10).

7. Gazogène selon l'une quelconque des revendications 5 et 6, caractérisé en ce que la sortie des gaz produits (13) est formée dans la paroi inférieure de la chambre, à l'avant de la sortie (12) pour les gaz recyclés.

8. Gazogène selon l'une quelconque des revendications 5 à 7, caractérisé en ce que le générateur de gaz chauds (30) est alimenté en gaz comburant et en gaz recyclés.

9. Gazogène selon l'une quelconque des revendications 5 à 7, caractérisé en ce qu'il comporte des moyens de réglage du débit des gaz recyclés.

## Patentansprüche

1. Verfahren zum Vergasen von grobstückigen Materialien, bei welchem pflanzliche Materialien in eine feststehende Behandlungskammer mit einem hinteren und einem gegenüberliegenden vorderen Ende eingebracht werden, welche Materialien unter der Wirkung von mechanischen Antriebsmitteln vom hinteren zum vorderen Ende der Kammer wandern, wobei sie nacheinander einem Trocknungs-, Pyrolyse- und Vergasungsschritt in aufeinanderfolgenden Zonen der Kammer unterworfen werden, heiße Gase in einer von den zu behandelnden Materialien freien Zone erzeugt werden, welche in der Kammer vor der an der Vorderseite der in der Kammer enthaltenen Materialien gebildeten natürlichen Böschung angeordnet ist, Gase aus der Kammer entnommen und in die vor der natürlichen Böschung der Materialien befindliche Zone rückgeführt werden und erzeugte Gase von der Behandlungskammer abgezogen werden, dadurch gekennzeichnet, daß die rückgeführten Gase am hinteren Ende der Kammer abgesaugt werden, was einen Zwangsstrom von heißen Gasen in Richtung zum hinteren Teil der Kammer durch die gesamten in der Kammer enthaltenen Materialien und über den gesamten Querschnitt derselben erzeugt, wobei in der Pyrolysezone entstandene Teere mit den rückgeführten Gasen mitbefördert und durch die Wärme in der vor der Böschung der Materialien befindlichen Zone entfernt werden, daß die Temperatur der rückgeführten Gase nach Durchqueren der in der Kammer enthaltenen Materialien zumindest 500° C beträgt, und daß die erzeugten Gase vor der Pyrolysezone nach Durchqueren der in der Vergasungszone enthaltenen Materialien abgezogen werden.

2. Verfahren nach Anspruch 1, dadurch gekennzeichnet, daß die Temperatur der rückgeführten Gase zwischen 600 und 700° C beträgt.

3. Verfahren nach einem der Ansprüche 1 und 2, dadurch gekennzeichnet, daß die rückgeführten Gase im hinteren Teil der Kammer durch zumindest eine unter den in der Kammer enthaltenen Materialien befindliche Öffnung entnommen werden.

4. Verfahren nach einem der Ansprüche 1 bis 3, dadurch gekennzeichnet, daß die heißen Gase erzeugt werden, indem ein Verbrennungsgas den rückgeführten Gasen zugefügt wird.

5. Gaserzeuger mit einer Behandlungskammer (10) mit einem hinteren Ende (10a) und einem vorderen Ende (10b), einer am hinteren Ende (10a) der Kammer angeordneten Einrichtung (20) zur Zuführung von zu behandelnden Materialien zur Kammer, einer mechanischen Antriebseinrichtung (21) zur Beförderung der zu behandelnden Materialien zwischen dem hinteren Ende und dem vorderen Ende der Kammer, einer im unteren Teil der Kammer vor derselben ausgebildeten Entleerungsöffnung (14), einem Auslaß (13) für die durch Vergasen erzeugten Gase, einem Generator (30) für heiße Gase vor der natürlichen Böschung der in der Kammer enthaltenen Materialien und einer Rückführungsleitung (41) zum Rückführen von durch einen im hinteren Teil der Kammer angeordneten Auslaß entnommenen Gasen in den vorderen Teil der Kammer, dadurch gekennzeichnet, daß eine Ansaugvorrichtung (42) zur Schaffung einer Zwangszirkulation von Gasen durch das Materialbett und Rückführung der Gase in der Rückführungsleitung (41) angeordnet ist.

6. Gaserzeuger nach Anspruch 5, dadurch gekennzeichnet, daß der Auslaß (12) für die rückgeführten Gase am hinteren Ende des Bodens (11 a) der Kammer (10) ausgebildet ist.

7. Gaserzeuger nach einem der Ansprüche 5 und 6, dadurch gekennzeichnet, daß der Auslaß (13) für die erzeugten Gase in der unteren Wand der Kammer vor dem Auslaß (12) für die rückgeführten Gase ausgebildet ist.

8. Gaserzeuger nach einem der Ansprüche 5 bis 7, dadurch gekennzeichnet, daß der Generator (30) für die heißen Gase mit Verbrennungsgasen und rückgeführten Gasen gespeist wird.

9. Gaserzeuger nach einem der Ansprüche 5 bis 7, dadurch gekennzeichnet, daß er Mittel zum Regeln des Durchsatzes an rückgeführten Gasen aufweist.

## Claims

1. A. process for the gasification of bulky matters, wherein:
-the vegetable matters are moved in a fixed treatment chamber with opposite rear and front ends, the matters advancing from the rear to the front of the chamber under the action of mechanical driving means whilst being successively subjected to drying, pyrolysis and gasification operations in the successive zones of the chamber,,
- hot gases are produced in a zone free of matters to be treated, situated in the chamber in front of the natural talus created at the front of the matters contained in the chamber,
- gases are extracted from the chamber and recycled in said zone situated in front of the talus of natural matters, and
- the produced gases are extracted from the treatment chamber, characterized in that:
-the recycled gases are sucked out from the rear end of the chamber, this producing a forced flow of hot gases rearwardly of the chamber, through all matters contained in the chamber and over the whole cross-section thereof and tars produced in the pyrolysis zone are conveyed by the recycled gases and removed by the heat in said zone situated at the front of the talus of matters,
- the temperature of the recycled gases is at least equal to 500°C after passing through the matters contained in the chamber, and
-the produced gases are extracted forwardly of the pyrolysis zone after passing through the matters contained in the gasification zone.

2. Process according to claim 1, characterized in that the temperature of the recycled gases is between 600 and 700°C.

3. Process according to any one of claims 1 and 2, characterized in that the recycled gases are taken out at the rear portion of the chamber at least through an opening situated under the matters contained in the chamber.

4. Process according to any one of claims 1 to 3, characterized in that the hot gases are produced by adding a combustive gas to the recycled gases.

5. Gas generator comprising: a treatment chamber (10) provided with rear (1 Oa) and front (10b) ends; a device (20) for supplying to the chamber the matters to be treated, situated at the rear end (1 Oa) of the chamber; a mechanical driving device (21) for advancing the matters to be treated between the rear end and the front end of the chamber; a discharge opening (14) formed in the lower part of the chamber, in front thereof; an outlet (13) for the gases produced by gasification; a hot gas generator (30) in front of the natural talus of matters contained in the chamber; and a recycling conduit (41) for recycling at the front of the chambers, the gases taken through an opening situated at the rear of the chamber, characterized in that a sucking device (42) is placed in the recycling conduit (41) to create a forced flow of gas through the bed of matters, and to recycle gases.

6. Gas generator according to claim 5, characterized in that the outlet for the recycled gases (12) is formed at the rear end of the floor (11a) of the chamber (10).

7. Gas generator according to any one of claims 5 and 6, characterized in that the outlet for the produced gases (13) is arranged in the lower wall of the chamber, in front of the outlet (12) for the recycled gases.

8. Gas generator according to any one of claims 5 to 7, characterized in that the hot gas generator (30) is supplied with combustive gas and recycled gases.

9. Gas generator according to any one of claims 5 to 7, characterized in that it comprises means for adjusting the flow rate of the recycled gases.
